# EUROPÄISCHE PATENTSCHRIFT

(11) **EP 2 450 556 B1**
(45) Veröffentlichungstag und Bekanntmachung des Hinweises auf die Patenterteilung: **30.05.2018**
(21) Anmeldenummer: 11008856.4
(22) Anmeldetag: 07.11.2011
(51) Int. Cl.: F02M 55/00, F02M 55/02

(54) **Anschlussanordnung für eine rohrförmige Kraftstoffleitung**
Connection assembly for a tubular fuel conduit
Agencement de raccordement pour une conduite de carburant tubulaire

(30) Priorität: 06.11.2010 DE 102010050296
(43) Veröffentlichungstag der Anmeldung: 09.05.2012
(73) Patentinhaber: Guido, Hans-Jürgen, 93073 Neutraubling (DE)
(72) Erfinder: Guido, Hans-Jürgen, 93073 Neutraubling (DE); Ernst, Jürgen, 94348 Atting (DE); Wild, Herrmann, 93047 Regensburg (DE)
(74) Vertreter: Strasser, Wolfgang

(56) Entgegenhaltungen:
- EP-A1- 2 354 529
- DE-A1- 3 309 854
- DE-A1-102007 047 518
- JP-A- 2008 267 449

## Beschreibung

Die Erfindung betrifft eine Anschlussanordnung für eine rohrförmige Kraftstoffleitung der im Oberbegriff von Anspruch 1 genannten Art.

Bei einer derartigen, der US-PS 3,845,748 entnehmbaren Anschlussanordnung wird die Dichtfläche eines Drucknippels, der an dem in den Kanal des Zylinderkopfes eingeführten Ende der Kraftstoffleitung ausgebildet ist, gegen eine Gegendichtfläche am Düsenhalter mit Hilfe einer Druckübertragungsanordnung angepresst, welche die Kraft auf den Drucknippel überträgt, die beim Einschrauben und Festziehen eines Überwurfschraubelementes in einem im Bereich der Eingangsöffnung des Kanals ausgebildeten Innengewinde erzeugt wird. Diese Druckübertragungsanordnung besteht aus zwei die Kraftstoffleitung koaxial umgebenden Teilen, nämlich einem an einer Druckaufnahmefläche des Drucknippels unmittelbar anliegenden Druckring und einem Andruckrohr, das im zusammengebauten Zustand die Distanz zwischen dem Druckring und dem Überwurfschraubelement überbrückt.

Da nicht auszuschließen ist, dass unter sehr hohem Druck stehender Kraftstoff und/oder Motoröl in die Freiräume eindringt, die aus Gründen der Montierbarkeit zwischen der äußeren Mantelfläche der Kraftstoffleitung und der Druckübertragungsanordnung einerseits und der Druckübertragungsanordnung und der Innenwand des Kanals andererseits vorhanden sein müssen, ist es erforderlich, den Kanal zur Außenseite des Zylinderkopfes hin abzudichten, um ein unkontrolliertes Austreten dieser Fluide und/oder das Eindringen von Feuchtigkeit in die Freiräume zu verhindern.

Zu diesem Zweck weist das bekannte Überwurfschraubelement einen verlängerten Schaft auf, der im völlig eingeschraubten und festgezogenen Zustand aus der Eingangsöffnung des Kanals nach außen vorsteht und dort ein Außengewinde trägt, auf dem eine Mutter sitzt, die durch Drehen auf eine die Eingangsöffnung des Kanals auf der Außenseite des Zylinderkopfes umgebende, ebene Anlagefläche in axialer Richtung zu bzw. von dieser weg bewegt werden kann. Zwischen der Anlagefläche und der ihr zugewandten Flachseite der Mutter ist auf dem Schaft des Überwurfschraubelements eine ringförmige Dichtscheibe angeordnet, die gegen die Anlagefläche angepresst wird, wenn die Mutter bei vollständig eingeschraubtem Überwurfschraubelement angezogen wird. Da der Innendurchmesser der Dichtscheibe deutlich größer als der Außendurchmesser des Schafts des Überwurfschraubelements sein muss, damit sich die Dichtscheibe beim Festziehen der Mutter über das Außengewinde des Schafts zur Anlagefläche des Zylinderkopfes hin bewegen kann, ist ein weiteres ringförmiges Dichtelement erforderlich, das zwischen der Mutter und dem Außengewinde des Schaftes angeordnet ist.

Diese bekannte Dichtanordnung weist eine Reihe von Nachteilen auf. Sie erfordert eine Vormontage des Überwurfschraubelements, auf das zunächst die Mutter zusammen mit dem zwischengefügten ringförmigen Dichtelement aufgeschraubt und dann die Dichtscheibe aufgeschoben werden muss, bevor die so gebildete Baueinheit auf der Kraftstoffleitung positioniert werden kann. Ist dann die Kraftstoffleitung bis zur Anlage des Drucknippels an der Gegendichtfläche des Düsenhalters in den Kanal des Zylinderkopfes eingeführt und das Überwurfschraubelement festgezogen, muss zusätzlich die auf dem Schaft des Überwurfschraubelements sitzende Mutter angezogen werden, um einen dichten Verschluss der Eingangsöffnung des Kanals zu erreichen. Dabei erschwert das zwischen der Mutter und dem Außengewinde des Schafts vorgesehene Dichtelement sowohl das anfängliche Aufschrauben der Mutter auf den Schaft als auch ihr abschließendes Festziehen.

Demgegenüber liegt der Erfindung die Aufgabe zugrunde, eine Anschlussanordnung der eingangs genannten Art so weiterzubilden, dass mit weniger und einfacher aufgebauten Teilen und bei erheblich vereinfachter Montage eine allen Anforderungen genügende Abdichtung des die Kraftstoffleitung aufnehmenden Kanals im Zylinderkopf erreicht werden kann.

Zur Lösung dieser Aufgabe sieht die Erfindung die im Anspruch 1 zusammengefassten Merkmale vor.

Zum einen ist die gesamte Dichtanordnung gemäß der Erfindung nicht mehr außerhalb des Kanals sondern in seinem Inneren angeordnet und bildet einen Teil der Druckübertragungsanordnung, der die vom Überwurfschraubelement ausgeübte Kraft auf das Überwurfschraubelement weiterleitet. Darüber hinaus sind ihre elastisch verformbaren Dichtelemente so dimensioniert, dass sie beim Zusammenbau der Anordnung zunächst weder an der Innenwand des Kanals noch an der Außenwand der Leitung anliegen. Vielmehr werden sie zur Erzielung der erforderlichen Dichtigkeit an diese Bauteile erst dadurch angepresst, dass die vom Überwurfschraubelement beim Einschrauben in axialer Richtung ausgeübte Kraft eine axiale Stauchung der Dichtelemente bewirkt wodurch sich diese in radialer Richtung entsprechend weit ausdehnen.

Ein wesentlicher Vorteil dieser erfindungsgemäßen Ausgestaltung besteht darin, dass beim Zusammenbau keine Reibungskräfte zwischen den Dichtringen und der Innenwand des Kanals bzw. der Außenwand der rohrförmigem Kraftstoffleitung überwunden werden müssen, weil diese Teile erst beim endgültigen Festziehen des Überwurfschraubelementes miteinander in Berührung kommen. Dadurch wird die Montage einer solchen Anschlussanordnung erheblich erleichtert.

Die für eine gute, hohen Drücken widerstehende Abdichtung erforderliche Kompression der Dichtelemente kann somit einzig und allein durch das Festziehen des Überwurfschraubelementes erreicht werden. Die Verwendung und die Betätigung eines weiteren festzuziehenden Elementes, wie es die Mutter der bekannten Anordnung darstellt, sind nicht erforderlich.

Zwar ist der DE 10 2007 047 518 A1 eine Anschlussanordnung für eine Kraftstoffleitung mit einer Dichtanordnung entnehmbar, die vollständig innerhalb des im Zylinderkopf ausgebildeten Kanals angeordnet ist. Der Drucknippel der eigentlichen Kraftstoffleitung liegt außerhalb dieses Kanals und zur Überbrückung des Abstandes, der zwischen der Kanaleingangsöffnung und der im Inneren des Zylinderkopfes angeordneten Einspritzdüse vorhanden ist, wird die Kraftstoffleitung durch eine Anordnung von Hohlkörpern verlängert, zu denen ein Druckrohrstutzen gehört, der aus einem zylindrischen Rohr und einem mit diesem verschraubten weiteren Drucknippel besteht. Eine Überwurfschraube, die in die Kanaleingangsöffnung eingeschraubt werden kann, übt im festgezogenen Zustand auf das außen liegende Ende des Druckrohrstutzens eine Kraft aus, durch welche der an dessen gegenüberliegendem Ende befindliche Drucknippel gegen eine Dichtfläche der Einspritzdüse gedrückt wird. Der Drucknippel der Kraftstoffleitung muss seinerseits mithilfe eines weiteren Überwurfschraubelementes gegen eine Dichtfläche der Überwurfschraube angepresst werden, deren Innenhohlraum ebenfalls einen Teil des Kraftstoff-Strömungsweges bildet. Nachteilig an dieser bekannten Anordnung ist die Vielzahl von den Strömungsweg des Kraftstoffs bildenden einzelnen Elementen, die alle dicht miteinander verbunden werden müssen. Ein Andruckrohr, welches diese Kraftstoffleitung koaxial umgibt und die von einem am Eingang des Kanals verschraubten Überwurfschraubelement ausgeübte Kraft auf den Drucknippel überträgt, ist nicht vorhanden.

Weiterhin ist aus der EP 2 354 529 A1 eine Anschlussanordnung für eine rohrförmige Kraftstoffleitung bekannt, die sich durch den im Zylinderkopf ausgebildeten Kanal bis zur Einspritzdüse erstreckt und mit ihrem Drucknippel an deren Gegendruckfläche anliegt. Bei dieser bekannten Anordnung erstreckt sich jedoch ein axial gerichteter Rohrabschnitt des Überwurfschraubelementes so weit in den im Zylinderkopf ausgebildeten Kanal hinein, dass er unmittelbar an der Druckaufnahmefläche des an der Kraftstoffleitung einstückig ausgebildeten Drucknippels anliegt und dessen Dichtfläche beim Festziehen des Überwurfschraubelementes gegen die Gegendichtfläche der Einspritzdüse anpassen kann. Die Dichtanordnung wird von O-Ringen gebildet, die in entsprechenden Nuten des bereits erwähnten und eines weiteren, hierzu koaxialen Überwurfschraubelementes angeordnet sind. Bei dieser bekannten Anordnung bildet die Dichtanordnung keinen Bestandteil der Druckübertragungseinrichtung und ihre Dichtelemente werden beim Festziehen des Überwurfschraubelementes keiner elastischen Verformung unterworfen.

Ein weiterer Vorteil der erfindungsgemäßen Positionierung der Dichtanordnung ist darin zu sehen, dass die im zusammengebauten Zustand außerhalb des Zylinderkopfes befindlichen Teile der Anschlussanordnung eine sehr einfache Oberflächenstruktur mit einem Minimum an Vorsprüngen und Vertiefungen aufweisen, sodass die Gefahr einer dauerhaften Schmutzablagerung in diesem Bereich vermindert ist und eine allenfalls erforderliche Reinigung einfach und effizient durchgeführt werden kann.

Bei einer ersten Ausführungsform erfolgt die gesamte Abdichtung mit Hilfe einer einzigen, in etwa hohlzylindrischen Dichthülse, die das Rohr der Kraftstoffleitung koaxial umgibt und zwischen dem Überwurfschraubelement und dem Andruckrohr so angeordnet ist, dass sie die beim Einschrauben des ersteren in das Innengewinde des Kanals erzeugte Kraft auf das Andruckrohr überträgt, das diese dann über den Druckring auf den Drucknippel weiterleitet, sodass dieser mit seiner Druckfläche gegen die Gegendruckfläche des Düsenhalters gepresst wird.

Alternativ hierzu kann die hohlzylindrische, das Rohr der Kraftstoffleitung koaxial umgebende Dichthülse auch zwischen denm nach innen, zum Düsenhalter hin gerichteten axialen Ende des Andruckrohrs und dem Drucknippel der Kraftstoffleitung angeordnet sein, wobei sie vom Andruckrohr die beim Einschrauben des Überwurfschraubelements direkt auf dessen nach außen gerichtetes axiales Ende ausgeübte Kraft übernimmt und auf den Drucknippel der Kraftstoffleitung direkt oder über einen zwischengefügten Druckring weiterleitet.

Eine weitere Möglichkeit besteht darin, zwei derartige Dichthülsen vorzusehen, von denen die eine zwischen dem Überwurfschraubelement und dem Andruckrohr und die andere zwischen dem Andruckrohr und dem Drucknippel positioniert ist. Dies ist besonders dann von Bedeutung, wenn der Kanal im Zylinderkopf, durch den sich das Andruckrohr erstreckt, von einer im zusammengebauten Zustand durch das Andruckrohr überbrückten Querbohrung geschnitten wird, die mit Motorenöl gefüllte Hohlräume des Zylinderkopfes miteinander verbindet. Die beiden Dichthülsen verhindern dann, dass dieses Motorenöl über die oben erwähnten Freiräume zwischen der äußeren Mantelfläche der Kraftstoffleitung und der Druckübertragungsanordnung einerseits und der Druckübertragungsanordnung und der Innenwand des Kanals andererseits nach außen oder zum Düsenhalter gelangen kann.

Es sei ausdrücklich betont, dass die Verwendung von zwei Dichthülsen vor und hinter dem Andruckrohr auch dann vorteilhaft sein kann, wenn keine solche Öl führende Querbohrung vorhanden ist.

In jedem dieser Fälle weist wenigstens eine bzw. jede der Dichthülsen im Übergangsbereich zwischen ihrem einen axialen Stirnende und ihrer äußeren Umfangswand einen ersten Falz und im Übergangsbereich zwischen ihrem anderen axialen Stirnende und ihrer inneren Umfangswand einen zweiten Falz auf. In jeden dieser Falze ist ein Dichtring aus einem elastomeren Material eingesetzt, der zunächst über das betreffende Stirnende in axialer Richtung vorsteht, und dessen radiale Dicke so bemessen ist, dass er beim Zusammenbau so lange nicht an der Innenwand des Kanals bzw. an der Außenwand der rohrförmigen Kraftstoffleitung zur Anlage kommt, solange auf ihn keine axial gerichtete Kraft ausgeübt wird. Wenn dann bei der Montage das Überwurfschraubelement so weit in den Kanal eingeschraubt und festgezogen wird, dass das die Dichthülse von dem nach innen gerichteten Stirnende des in den Kanal hineinragenden Rohrabschnitts gegen das vom Düsenhalter entfernt liegende Stirnende des Andruckrohrs gepresst wird, werden die in den beiden Falzen sitzenden Dichtringe in axialer Richtung komprimiert und dehnen sich dabei gleichzeitig in radialer Richtung so weit aus, dass sie sowohl an der Dichthülse als auch an der Innenwand des Kanals bzw. der Außenwand der rohrförmigem Kraftstoffleitung zu einer dichten Anlage kommen und dadurch die beiden eingangs erwähnten Freiräume dicht verschließen.

Der gleiche Vorteil lässt sich mit einer weiteren erfindungsgemäß positionierten Dichtanordnung erzielen, die wenigstens ein Ringscheibenpaket umfasst, das aus wenigstens zwei die Kraftstoffleitung konzentrisch umgebenden, kreisförmigen Ringscheiben aus einem starren Material besteht, von denen die eine einen Innendurchmesser aufweist, der etwas größer als der Außendurchmesser der Kraftstoffleitung ist, und die auf ihrem Außenumfang einen Dichtring aus einem elastomeren Material trägt, der zunächst in axialer Richtung über die beiden Stirnflächen der Ringscheibe vorsteht und dessen radiale Dicke so bemessen ist, dass er beim Zusammenbau zunächst nicht an der Innenwand des Kanals zur Anlage kommt. Somit treten beim Einschieben dieser auf der Kraftstoffleitung sitzenden Ringscheibe in den Kanal keine wesentlichen Reibungskräfte auf, welche die Montage erschweren könnten. Gleiches gilt auch für die zweite Ringscheibe, deren Außendurchmesser etwas kleiner als der Innendurchmesser des Kanals ist und die in ihrer die Kraftstoffleitung umgebenden zentralen Öffnung einen Dichtring aus einem elastomeren Material trägt, der zunächst in axialer Richtung über die beiden Stirnflächen der Ringscheibe vorsteht und dessen radiale Dicke so bemessen ist, dass er beim Zusammenbau zunächst nicht an der Außenwand der Kraftstoffleitung zur Anlage kommt.

Es sei ausdrücklich darauf hingewiesen, dass vorteilhafter Weise auch Ringscheibenpakete verwendet werden können, die mehr als zwei solche Ringscheiben umfassen, wobei dann in axialer Richtung alternierend eine Ringscheibe der erstgenannten Art auf eine Ringscheibe der zweiten Art folgt. Auch hier werden erst beim endgültigen Festziehen des Überwurfschraubelements die beiden oder mehreren Dichtringe in axialer Richtung zusammengedrückt und gleichzeitig in radialer Richtung so vergrößert, dass die erforderliche Abdichtung der Freiräume zwischen der Außenwand der Kraftstoffleitung und dem Andruckrohr einerseits und dem Andruckrohr und der Innenwand des Kanals andererseits erzielt wird.

Es ist auch hier ausreichend, nur ein einziges Ringscheibenpakt einzusetzen, das entweder zwischen dem Überwurfschraubelement und dem Andruckrohr oder zwischen dem Andruckrohr und dem Dichtnippel angeordnet ist, wie dies oben für die erfindungsgemäßen Dichthülsen beschrieben wurde. Es können aber auch zwei Ringscheibenpakete verwendet werden, von denen das eine in axialer Richtung außerhalb und das andere in axialer Richtung innerhalb des Andruckrohrs positioniert ist. Letzteres ist, ohne jedoch hierauf beschränkt zu sein, wieder in den Fällen besonders günstig, in denen der im Zylinderkopf ausgebildete Kanal von einer Öl führenden Bohrung geschnitten wird.

Bei einer weiteren Ausführungsform einer erfindungsgemäß positionierten Dichtanordnung weist eine die Kraftstoffleitung koaxial umgebende Dichthülse nur in ihrer äußeren Zylinderfläche eine oder mehrere umlaufende Nuten auf, in die jeweils ein Dichtring aus einem elastomeren Material eingesetzt ist. Die Abdichtung des Freiraums zwischen der Kraftstoffleitung und dem Andruckrohr übernimmt hier ein hohlzylindrischer Dichtkörper aus einem elastomeren Material, der in den nach innen weisenden Endabschnitt der Innenbohrung des Überwurfschraubelements eingesetzt ist, der einen vergrößerten Innendurchmesser aufweist, um Raum für den hohlzylindrischen Dichtkörper zu schaffen. Dieser umschließt die Kraftstoffleitung koaxial und kommt bei der Montage an ihr zunächst nicht zur Anlage, sodass beim Zusammenbau keine wesentlichen Reibungskräfte überwunden werden müssen. Der Dichtkörper steht zunächst über das der Dichthülse zugewandte Stirnende des Überwurfschraubelementes vor und wird bei dessen Festziehen durch die ihm zugewandte Stirnfläche der Dichthülse in axialer Richtung zusammengedrückt. Dabei vergrößert sich seine Wandstärke in radialer Richtung, sodass er sowohl an der Kraftstoffleitung als auch an der Innenwand des erweiterten Endabschnitts der Innenbohrung des Überwurfschraubelementes gut dichtend zur Anlage kommt. Auch bei diesem Ausführungsbeispiel werden alle Dichtwirkungen automatisch beim Festziehen des Überwurfschraubelementes erzielt, ohne dass zusätzliche Arbeits-oder Montageschritte erforderlich sind.

Die beschriebenen unterschiedlichen Arten von Dichteinrichtungen (Dichthülsen und Ringscheibenpakete) können insbesondere dann, wenn eine von ihnen axial vor und eine axial hinter dem Andruckrohr positioniert wird, miteinander kombiniert werden. Es können aber auch zwei oder mehrere gleiche oder verschiedene Dichteinrichtungen entweder nur axial vor oder axial hinter dem Andruckrohr eingesetzt sein.

Bei den bisher beschriebenen Varianten erfolgt eine hermetische Abdichtung des die Kraftstoffleitung aufnehmenden Kanals gegen die Außenwelt. Es kann aber erwünscht sein, die Anordnung so zu treffen, dass in den Kanal vom Düsenhalter her eintretendes Fluid, beispielsweise Kraftstoff abgeführt werden kann, wie dies auch in der US-PS 3,845,748 dargestellt ist.

Um eine solche Anordnung zu realisieren, sind bei einer weiteren Variante der erfindungsgemäßen Anschlussanordnung die oben erwähnte Dichthülse und Ringscheiben weggelassen, sodass beim Zusammenbau das nach innen gerichtete Stirnende des Überwurfschraubelements unmittelbar auf das von Düsenhalter entfernt liegende Stirnende des Andruckrohrs einwirkt. Auch hier ist in einen Endabschnitt der Innenbohrung des Überwurfschraubelements, der einen vergrößerten Innendurchmesser aufweist, ein zunächst etwas vorstehender, hohlzylindrischer Dichtkörper aus einem elastomeren Material eingesetzt, der bei der Montage an der ihm zugewandten Stirnfläche des Andruckrohrs zur Anlage kommt und beim Festziehen des Überwurfschraubelements in der oben beschriebenen Weise in Längsrichtung komprimiert wird, sodass sich seine Wandstärke in radialer Richtung vergrößert und er den Freiraum zwischen der äußeren Mantelfläche der Kraftstoffleitung und der Innenwand des Andruckrohrs gegen die Außenseite des Zylinderkopfes dicht verschließt. Die Abdichtung des Freiraums zwischen der äußeren Mantelfläche des Andruckrohrs und der Innenwand des die Kraftstoffleitung aufnehmenden Kanals erfolgt durch einen in einer Nut in der äußeren Mantelfläche des Schaftes des Überwurfschraubelementes eingesetzten Dichtring aus elastomerem Material, der im zusammengebauten Zustand in axialer Richtung auf der zur Eingangsöffnung hin weisenden Seite des Innengewindes des Kanals angeordnet ist. Zwischen diesem Dichtring und dem Innengewinde, das keinen dichten Verschluss bildet, ist ein ringförmiger Freiraum ausgebildet, aus dem ein vom Düsenhalter her in den Kanal eindringendes Fluid abgesaugt werden kann.

Diese und andere vorteilhafte Ausgestaltungen einer erfindungsgemäßen Anschlussanordnung sind in den Unteransprüchen niedergelegt.

Die Erfindung wird im Folgenden anhand von Ausführungsbeispielen unter Bezugnahme auf die Zeichnung beschrieben; in dieser zeigen:
- Fig. 1: einen schematischen Schnitt durch eine nicht unter den Schutzumfang von Anspruch 1 fallende Anschlussanordnung, bei der die Dichtanordnung von einer zwischen dem Überwurfschraubelement und dem Andruckrohr angeordneten, die Kraftstoffleitung koaxial umgebenden Hülse und Dichtringen gebildet wird, die in umlaufende Nuten der Dichthülse eingesetzt sind,
- Fig. 2: einen dem schematischen Schnitt der Fig. 1 entsprechenden Schnitt durch eine zweite, ebenfalls nicht unter den Schutzumfang von Anspruch 1 fallende Anschlussanordnung, bei welcher der Kanal im Zylinderkopf, durch den sich die Kraftstoffleitung und das sie konzentrisch umgebende Andruckrohr erstrecken, von einer Öl führenden Bohrung gekreuzt wird und zwei Dichthülsen zum Einsatz kommen, von denen die eine axial vor und die andere axial hinter dem Andruckrohr angeordnet ist,
- Fig. 3: eine Detailansicht eines der Fig. 1 entsprechenden Schnitts durch eine noch nicht fertig zusammengebaute Ausführungsform einer erfindungsgemäßen Anschlussanordnung, bei der die Dichtanordnung von einer zwischen dem Überwurfschraubelement und dem Andruckrohr angeordneten, die Kraftstoffleitung koaxial umgebenden Dichthülse und Dichtringen gebildet wird, die in strinseitig offene Falze der Dichthülse eingesetzt sind,
- Fig. 4: die Ausführungsform aus Fig. 3 im fertig montierten Zustand,
- Fig. 5: eine Detailansicht eines der Fig. 1 entsprechenden Schnitts durch eine zweite, noch nicht fertig zusammengebaute Ausführungsform einer erfindungsgemäßen Anschlussanordnung, bei der die Dichtanordnung aus einem Ringscheibenpaket besteht, das drei die Kraftstoffleitung konzentrisch umgebende, zwischen dem Überwurfschraubelement und dem Andruckrohr axial hintereinander angeordnete Ringscheiben umfasst,
- Fig. 6: die Ausführungsform aus Fig. 5 im fertig montierten Zustand,
- Fig. 7: eine Detailansicht eines der Fig. 1 entsprechenden Schnitts durch eine dritte, noch nicht fertig zusammengebaute Ausführungsform einer erfindungsgemäßen Anschlussanordnung, bei der die Dichtanordnung von einer zwischen dem Überwurfschraubelement und dem Andruckrohr angeordneten, die Kraftstoffleitung koaxial umgebenden Hülse mit eingesetztem Dichtring und einem zylindrischen, die Kraftstoffleitung koaxial umgebenden Dichtelement gebildet wird, das in eine zum Düsenhalter hin gerichtete Erweiterung der Innenbohrung des Überwurfschraubelementes eingesetzt ist,
- Fig. 8: die Ausführungsform aus Fig. 7 im fertig montierten Zustand, und
- Fig. 9: einen der Fig. 1 entsprechenden Schnitt durch eine vierte Ausführungsform einer erfindungsgemäßen Anschlussanordnung im fertig zusammengebauten Zustand, bei der die Dichtanordnung von einem zylindrischen, die Kraftstoffleitung koaxial umgebenden Dichtelement, das in eine zum Düsenhalter hin gerichtete Erweiterung der Innenbohrung des Überwurfschraubelementes eingesetzt ist, und einem in eine in der Außenwand des Rohrabschnitts in Umfangsrichtung verlaufende Nut eingesetzten Dichtring gebildet wird.

In den Figuren sind gleiche bzw. einander entsprechende Teile mit den gleichen Bezugszeichen versehen. Wenn im vorliegenden Text Lagenangaben wie "links", "rechts", "oben", "unten", "vertikal", "horizontal" oder dergleichen verwendet werden, so beziehen sich diese lediglich auf die Darstellungen in den Figuren und sind nicht einschränkend zu verstehen, da eine erfindungsgemäße Anschlussanordnung verschiedenste Lagen im Raum einnehmen kann.

In Fig. 1 ist ein schematischer Schnitt durch einen Teil eines Zylinderkopfes 1 dargestellt, der eine vertikal verlaufende erste Bohrung aufweist, in die von oben her ein nur teilweise wiedergegebener Injektor bzw. Düsenhalter 2 eingeführt ist, in den in bekannter Weise eine Düse zum Einspritzen von Kraftstoff in den Brennraum des betreffenden Zylinders aufgenommen ist.

Senkrecht zu der ersten Bohrung verläuft durch den Zylinderkopf eine weitere, horizontale Bohrung mit einem in etwa kreisförmigen Querschnitt, die einen sich von einer zur Außenseite hin mündenden Eingangsöffnung 3 zum Düsenhalter 2 erstreckenden Kanal 4 bildet, in den von links her eine von einem Rohr gebildete Kraftstoffleitung 5 eingeführt ist, die dazu dient, der im Düsenhalter 2 angeordneten Einspritzdüse unter hohem Druck stehenden Kraftstoff zuzuführen. Zu diesem Zweck weist die Kraftstoffleitung 5 an ihrem dem Düsenhalter 2 zugewandten Ende einen beispielsweise durch Anstauchen erzeugten Ducknippel 6 auf, der mit einer Dichtfläche 8 an einer am Düsenhalter 2 ausgebildeten, hohlkegeligen Gegendichtfläche 10 anliegt, welche die Mündung eines im Düsenhalter 2 weiter führenden Kraftstoffströmungskanals umgibt.

Auf seiner der Dichtfläche 8 axial gegenüberliegenden Seite weist der Drucknippel 6 eine Schulter 11 auf, die dadurch, dass sie über die äußere Mantelfläche der Kraftstoffleitung 5 radial vorspringt eine Druckaufnahmefläche bildet, auf die vermittels einer die Kraftstoffleitung 5 koaxial umgebenden Druckübertragungsanordnung eine Anpresskraft übertragen wird, die dadurch erzeugt wird, dass ein von einer Druckschraube gebildetes Überwurfschraubelement 15 in ein Innengewinde 16 eines sich unmittelbar an die Eingangsöffnung 3 anschließenden Abschnitts des Kanals 4 so weit eingeschraubt wird, dass ein in den Kanal 4 hineinragender Rohrabschnitt 17 des Überwurfschraubelementes 15 zunächst an dem ihm zugewandten Stirnende der Druckübertragungsanordnung zur Anlage kommt und diese dann in Richtung zum Düsenhalter 2 hin verschiebt.

Bei dem in den Fig. 1 gezeigten, fertig zusammengebauten Ausführungsbeispiel besteht die Druckübertragungsanordnung aus einem sich im montierten Zustand an der Druckaufnahmefläche der Schulter 11 abstützenden, im Wesentlichen hohlzylindrischen Druckring 18, einem sich an diesen anschließenden hohlzylindrischen Andruckrohr 19, das den größten Teil der Länge des Kanals 4 überbrückt, und einer hohlzylindrischen Dichthülse 20, an der das innere Stirnende des Rohrabschnittes 17 des Überwurfschraubelementes 15 anliegt.

Bei der Herstellung der Kraftstoffleitung 5 wird an dem sie bildenden Rohr zunächst der Drucknippel 6 angestaucht, worauf dann die einzelnen Teile der Druckübertragungsanordnung von dem noch nicht verformten Ende her aufgeschoben werden, an das dann im Allgemeinen ebenfalls ein Druck- oder Dichtnippel angestaucht wird.

Um das Aufschieben des Druckrings 18 und des Andruckrohrs 19 auf die Kraftstoffleitung 5 zu ermöglichen, muss der Innendurchmesser eines jeden dieser Bauteile etwas größer als der Außendurchmesser der Kraftstoffleitung 5 sein, wodurch zwischen diesen Bauteilen ein durchgehender, hohlzylindrischer Freiraum 21 vorhanden ist, der eine sehr geringe lichte Weite besitzt und aufgrund des für die Fig.1 gewählten Maßstabes in dieser nicht direkt sichtbar sondern nur durch den Endpunkt der Bezugszeichenlinie angedeutet ist.

Weiterhin muss der Innendurchmesser des Kanals 4 größer sein als die Außendurchmesser des Druckrings18 und des Andruckrohrs 19, damit die von diesen Bauteilen umgebene Kraftstoffleitung in den Kanal 4 eingeschoben werden kann. Der dadurch vorhandene hohlzylindrische Freiraum 22 muss zur Ermöglichung der Montage deutlich größer sein als der Freiraum 21.

Die beiden erwähnten Freiräume 21, 22 müssen zur Außenseite hin abgedichtet werden, um sowohl das Austreten von Leckagekraftstoff und/oder Motoröl, die in sie vom Motor her eindringen könnten, und andererseits das Eindringen von Feuchtigkeit aus dem Außenraum zu verhindern.

Bei dem in Fig. 1 gezeigten Ausführungsbeispiel erfolgt die Abdichtung der beiden Freiräume 21, 22 mit Hilfe der bereits erwähnten Dichthülse 20, deren Innen- und Außendurchmesser so auf den Außendurchmesser der rohrförmigen Kraftstoffleitung 5 bzw. den Innendurchmesser des Kanals 4 abgestimmt sind, dass ein Einschieben gerade noch möglich ist. Die eigentliche Abdichtfunktion wird von drei Dichtringen 24, 25 und 26 übernommen, die aus einem elastischen, gegen Motoröl und Kraftstoff beständigen Material bestehen und von denen der erstgenannte in einer in die Wand der Dichthülse 20 in etwa in der Mitte ihrer axialen Länge von der Außenseite her eingearbeiteten, um deren Umfang herum verlaufenden Nut angeordnet ist, während die beiden anderen in Nuten sitzen, die in die Wand der Dichthülse 20 von der Innenseite her mit in etwa gleichen axialen Abständen von der Mitte der axialen Länge der Dichthülse 20 eingearbeitet sind.

Alternativ hierzu können auch in der Außenseite der Wand der Dichthülse 20 zwei oder mehr Nuten mit in ihnen angeordneten Dichtelementen und in der Innenseite der Wand der Dichthülse 20 nur eine oder mehr als zwei Nuten mit darin angeordneten Dichtelementen vorgesehen sein.

Wesentlich ist, dass alle Dichtelemente im montierten Zustand so an der Innenwand des Kanals 4 bzw. der Außenwand der Kraftstoffleitung 5 anliegen, dass weder Feuchtigkeit von außen nach innen noch Öl oder Kraftstoff von innen nach außen gelangen können.

In Fig. 2 ist ein der Fig1. entsprechender Schnitt durch einen Zylinderkopf 1 gezeigt, der einen Ventilraum 7 umschließt, von dem eine Motorenöl führende, den Kanal 4 schneidende Querbohrung 9 zu einem anderen (nicht dargestellten) Hohlraum des Zylinderkopfes 1 führt. Damit aus dieser Querbohrung Motorenöl durch die Freiräume 21, 22 weder zum Düsenhalter 2 noch zur Außenseite des Zylinderkopfes 1 gelangen kann, umfasst die erfindungsgemäße Dichtanordnung zwei Dichthülsen 20, 20' der im Zusammenhang mit Fig. 1 beschriebenen Art, von denen die eine zwischen dem nach innen weisenden Stirnende des Überwurfschraubelementes 15 und dem nach außen gerichteten axialen Stirnende des Andruckrohrs 19 und die andere zwischen dem inneren, zum Düsenhalter 1 weisenden Stirnende des Andruckrohrs 19 und dem Druckring 18 angeordnet ist. Beide Dichthülsen 20, 20' tragen Dichtringe 24, 25, 26 bzw. 24', 25', 26' in der gleichen Weise, wie dies oben in Verbindung mit Fig. 1 beschrieben wurde. Der beim Festziehen des Überwurfschraubelementes 15 erzeugte Druck wird hier also von dessen innerem Stirnende auf die äußere Dichthülse 20, von dieser auf das Andruckrohr 19, von diesem auf die innere Dichthülse 20', von dieser auf den Druckring 18 und von diesem schließlich auf den Drucknippel 6 der Kraftstoffleitung 5 übertragen, dessen Dichtfläche 8 somit in abdichtender Weise gegen die Gegendichtfläche 10 des Düsenhalters 2 gepresst wird.

In Fig. 3 ist nur noch ein Teil eines der Fig. 1 ähnlichen Schnittes durch eine weitere Ausführungsform wiedergegeben, bei der das Überwurfschraubelement 15 noch nicht vollständig in das Innengewinde 16 des Kanals 4 eingeschraubt ist und daher mit seinem innen liegenden Stirnende noch nicht an der die rohrförmige Kraftstoffleitung 5 konzentrisch umgebenden Dichthülse 28 anliegt, die hier prinzipiell die gleiche Funktion besitzt wie die Dichthülse 20 aus dem in Verbindung mit Fig. 1 beschriebenen Ausführungsbeispiel. In Gegensatz zu dieser besitzt sie aber keine zur Aufnahme von Dichtringen dienende, umlaufende Nuten in ihrer Innen- bzw. Außenfläche sondern zwei Falze, von denen der eine im Übergangsbereich zwischen der äußeren Umfangsfläche und der dem Andruckrohr 19 zugewandten Stirnfläche der Dichthülse 28 und der andere im Übergangsbereich zwischen der inneren Umfangsfläche und der dem Überwurfschraubelement zugewandten Stirnfläche der Dichthülse 28 ausgebildet ist. In jeden dieser Falze ist ein Dichtring 30 bzw. 31 eingesetzt, dessen axiale Länge so bemessen ist, dass er in dem in Fig. 3 gezeigten, noch nicht fertig montierten Zustand aus seinem zugehörigen Falz heraus über die betreffende Stirnfläche der Dichthülse 28 in axialer Richtung vorsteht. Weiterhin besitzen die Dichtringe 30, 31 jeweils eine radiale Dicke bzw. Wandstärke, die nicht größer als die radiale Tiefe des betreffenden Falzes ist, so dass sie in dem in Fig. 3 gezeigten Zustand weder an der Innenwand des Kanals 4 noch an der Außenwand der Leitung 5 anliegen, wodurch die Montage erheblich erleichtert wird, da keine besonderen Reibungskräfte überwunden werden müssen.

Wird dann, wie in Fig. 4 gezeigt, das Überwurfschraubelement 15 vollständig in das Innengewinde 16 eingeschraubt und festgezogen, so bewegt sich das innere Stirnende des Rohrabschnitts 17 so weit in den Kanal 4 hinein, dass es an dem ihm zugewandten Stirnende der Dichthülse 28 zur Anlage kommt und diese so weit in Richtung des Düsenhalters 2 (siehe Fig. 1) verschiebt, dass das innen liegende Stirnende der Dichthülse 28 an dem nach außen gerichteten Stirnende des Andruckrohrs 19 zur Anlage kommt, so dass auf diese Weise (wie in Fig. 1 gezeigt) durch die beim Einschrauben des Überwurfschraubelements 15 erzeugte Kraft über den Druckring 18 und die Schulter 11 die Dichtfläche 8 des Drucknippels 6 in dichter Weise gegen die Gegendichtfläche 10 des Düsenhalters gepresst wird. Gleichzeitig werden die beiden Dichtringe 30, 31 in axialer Richtung zusammengerückt, wodurch sie sich in radialer Richtung so stark aufweiten, dass sie zwischen der Dichthülse 28 einerseits und der Innenwand des Kanals 4 bzw. der Außenwand der Kraftstoffleitung 5 andererseits den gewünschten dichten Verschluss der Freiräume 21 bzw. 22 bewirken.

Bei der in den Fig. 5 und 6 gezeigten Ausführungsform umfasst die zwischen dem Überwurfschraubelement 15 und dem Andruckrohr 19 positionierte Dichtanordnung ein Ringscheibenpaket, das aus drei aus einem festen, d.h. einem durch die beim Festziehen des Überwurfschraubelements 15 auftretenden Axialkräfte praktisch nicht verformbaren Material, beispielsweise Stahl bestehenden Ringscheiben 34, 35, 36, welche in axialer Richtung hintereinander angeordnet sind und die Kraftstoffleitung 5 konzentrisch umgeben. Die beiden in axialer Richtung äußeren Ringscheiben 34, 36 besitzen einen Innendurchmesser, der etwas größer als der Außendurchmesser der Kraftstoffleitung 5 ist, so dass sie bei der Montage leicht auf diese aufgeschoben werden können. Auf dem Außenumfang einer jeden dieser beiden Ringscheiben 34, 36 ist ein Dichtring 37, 39 montiert, dessen axiale Länge größer als die der zugehörigen Ringscheibe 34 bzw. 36 ist, sodass er in dem in Fig. 5 gezeigten Zustand, in dem das Überwurfschraubelement 15 noch nicht weit genug in das Innengewinde 16 des Kanals 4 eingeschraubt ist, über deren Stirnflächen in axialer Richtung hinaus steht. Der Außendurchmesser eines jeden dieser Dichtringe 37, 39 ist zunächst, d.h. ohne axiale Kompression etwas kleiner als der Innendurchmesser des Kanals 4, so dass beim Einführen der mit diesen Dichtringen 37, 38 versehenen Ringscheiben 34, 36 in den Kanal 4 keine wesentlichen Reibungskräfte überwunden werden müssen.

Die dritte, zwischen den beiden anderen angeordnete Ringscheibe 35 besitzt einen Außendurchmesser, der etwas kleiner ist, als der Innendurchmesser des Kanals 4 und trägt einen in ihre zentrale Öffnung eingesetzten Dichtring 38, der im nicht komprimierten Zustand (siehe Fig. 5) in axialer Richtung über ihre Stirnflächen vorsteht und einen Innendurchmesser aufweist, der größer als der Außendurchmesser der Kraftstoffleitung 5 ist. Durch diese Dimensionierungen wird erreicht, dass auch bei der Montage der Ringscheibe 35 keine wesentlichen Reibungskräfte auftreten.

Erst wenn, wie in Fig. 6 gezeigt, das Überwurfschraubelement 15 vollständig eingeschraubt und festgezogen ist, werden durch die dabei ausgeübte Axialkraft die Dichtringe 37, 38 und 39 zwischen den Stirnflächen des Rohrabschnitts 17, der Ringscheiben 34, 35 und 36 sowie des Andruckrohrs 19 in axialer Richtung komprimiert, wodurch sie sich in radialer Richtung ausdehnen und sich so an die Innenwand des Kanals 4 bzw. die Außenwand der Kraftstoffleitung 5 anpressen, dass der gewünschte dichte Verschluss der Freiräume 21 und 22 erzielt wird.

Alternativ zu dem eben beschriebenen, vorteilhaften Ausführungsbeispiel kann die Dichtanordnung auch nur zwei oder mehr als drei Ringscheiben umfassen, wobei dann immer den Ringscheiben 34 bzw. 36 einerseits und der Ringscheibe 35 andererseits entsprechende Ringscheiben alternierend angeordnet sind.

Bei dem in den Fig. 7 und 8 gezeigten Ausführungsbeispiel ist ähnlich wie in Fig.1 eine die rohrförmige Kraftstoffleitung 5 konzentrisch umgebende, einen Teil der Druckübertragungsanordnung bildende Dichthülse 40 im Bereich zwischen dem zum Düsenhalter 2 hin weisenden Ende des Rohrabschnitts 17 des Überwurfschraubelementes 15 und dem vom Düsenhalter 2 abgewandten Ende des Andruckrohrs 19 vorgesehen, doch weist diese Dichthülse 40 nur ein einziges, von einem Dichtring 41 gebildetes Dichtelement auf, das in der gleichen Weise angeordnet ist, wie der außen liegende Dichtring 24 des im Zusammenhang mit Fig. 1 beschriebenen Beispiels; somit bewirkt er nur eine Abdichtung des zwischen der Innenwand des Kanals 4 und der Außenwand des Andruckrohrs 19 vorhandenen Freiraums 22.

Die Abdichtung des Freiraums 21 zwischen der Außenwand der Kraftstoffleitung 5 und der Innenwand des Andruckrohrs 19 erfolgt hier durch einen hohlzylindrischen Dichtkörper 43 aus einem elastomeren, gegen Motoröl und/oder Kraftstoff beständigen Material, der in einer Erweiterung der den Rohrabschnitt 17 des Überwurfschraubelementes 15 durchziehenden Bohrung untergebracht ist und die Kraftstoffleitung 5 koaxial umschließt. Die axiale Länge dieses Dichtkörpers 43 ist etwas größer als die der Erweiterung der Bohrung des Rohrabschnitts 17, so dass es aus diesem, wie in Fig. 6 gezeigt, in axialer Richtung etwas vorsteht, solange das Überwurfschraubelement 15 beim Zusammenbau der Anordnung noch nicht vollständig in den Kanal 4 eingeschraubt und festgezogen ist.

Beim endgültigen Festziehen des Überwurfschraubelements 15 kommt dann das vorstehende Ende des Dichtkörpers 43 an der gegenüberliegenden Stirnkante der Dichthülse 40 zur Anlage und wird im weiteren Verlauf des Festschraubens durch die Gegenkraft komprimiert, welche der an der Gegendichtfläche 10 des Düsenhaltes 2 anliegende Drucknippel 6 über den Druckring 18 auf das Andruckrohr 19 ausübt. Durch diese Kompression vergrößert sich die radiale Dicke des Dichtkörpers 43, so dass er an der Innenseite der Erweiterung der Bohrung des Rohrabschnitts 17, an der Kraftstoffleitung 4 und an der ihm zugewandten Stirnfläche des Dichthülse 40 fest anliegt und den Freiraum 21 zwischen der Außenwand der Kraftstoffleitung 5 und der Innenwand des Andruckrohrs 19 gegen den Außenbereich dicht verschließt, wie in Fig. 8 dargestellt.

Auch hier kann die Dichthülse 40 auf ihrer Außenseite mehr als einen Dichtring tragen.

Bei dem Ausführungsbeispiel der Fig. 9 ist keine die rohrförmige Kraftstoffleitung 5 koaxial umgebende, zwischen dem Rohrabschnitt 17 des Überwurfschraubelementes 15 und dem Anduckrohr 19 angeordnete Dichthülse vorgesehen. Das Andruckrohr 19 ist dem entsprechend länger ausgebildet, sodass beim Zusammenbau ein Dichtkörper 45, der so ausgebildet und angeordnet ist, wie der Dichtkörper 43 in den Fig. 7 und 8, beim Festziehen des Überwurfschraubelementes 15 statt vom axial nach außen gerichteten Stirnende einer Dichthülse von dem entsprechenden Ende des Andruckrohrs 19 in der gleichen Weise zusammengedrückt wird, wie dies oben beschrieben wurde, wodurch ein dichter Verschluss des Freiraums 21 zwischen der Außenwand der Kraftstoffleitung 5 und der Innenwand des Andruckrohrs 19 bezüglich des Außenbereichs des Zylinderkopfes 1 erfolgt.

Weiterhin ist das Innengewinde 16 des Kanals 4, in welches das Überwurfschraubelement 15 beim Zusammenbau eingeschraubt wird, in axialer Richtung weiter zum Düsenhalter 2 hin verschoben angeordnet und der Kanal 4 besitzt unmittelbar an seine Eingangsöffnung 3 anschließend einen hohlzylindrischen Dichtbereich 47, der einen größeren Innendurchmesser besitzt als das sich an ihn anschließende Innengewinde 16 und der dahinter liegende Abschnitt des Kanals 4, der das Andruckrohr 19 umschließt, sodass am Übergang vom Dichtbereich 47 zum Bereich des Innengewindes 16 eine sich in radialer Richtung erstreckende, umlaufende Schulter 48 ausgebildet ist.

Das Überwurfschraubelement 15 besitzt einen Schaftabschnitt 50, an den sich in axialer Richtung der in das Innengewinde 16 des Kanals 4 einzuschraubende Rohrabschnitt 17 anschließt. Dieser Schaftabschnitt 50 besitzt einen größeren Außendurchmesser als der Rohrabschnitt 17, sodass zwischen diesen beiden Abschnitten auch am Überwurfschraubelement 15 eine sich in radialer Richtung erstreckende, umlaufende Schulter 51 vorhanden ist.

Die axialen Längen des Schaftabschnittes 50 des Überwurfschraubelements 15 und des sich an die Eingangsöffnung 3 anschließenden Dichtbereiches 47 des Kanals 4 sind so aufeinander abgestimmt, dass die Schulter 51 im vollständig zusammengebauten Zustand, in dem das Überwurfschraubelement 15 fest angezogen ist, in axialer Richtung näher bei der Eingangsöffnung 3 liegt, als die Schulter 48, sodass zwischen diesen beiden Schultern 51, 48 ein Freiraum 53 verbleibt, der über die keinen dichten Verschluss bildende Verschraubung zwischen dem Überwurfschraubelement 15 und dem Innengewinde 16 fluidmäßig mit dem Freiraum 22 zwischen der Innenwand des Kanals 4 und der Außenwand des Andruckrohrs 19 in Verbindung steht, sodass dort vorhandenes Motoröl oder Kraftstoff in den Freiraum 53 übertreten kann.

Damit es aus diesem nicht unkontrolliert nach außen gelangt, ist in der Außenwand des Schaftabschnittes 50 des Überwurfschraubelements 15 eine sich über den Umfang erstreckende Nut vorgesehen, in der ein Dichtring 54 sitzt, der im zusammengebauten Zustand an der Innenwand des Dichtbereiches 47 des Kanals 4 fest anliegt und für einen dichten Verschluss gegen die Außenseite sorgt. Vom Freiraum 53 zwischen den Schultern 48 und 51 kann ein Abflusskanal weg führen, über den gegebenenfalls eine kontrollierte Ab- und Rückführung eines in die Freiräume 22 und 53 eingedrungenen Fluids (Motoröl oder Kraftstoff) erfolgen kann.

Wie man der vorausgehenden Beschreibung entnehmen kann, liegen somit bei jedem der Ausführungsbeispiele sämtliche Dichtelemente, die zur Abdichtung der Freiräume 21 und 22 gegen den Außenraum benötigt werden, innerhalb des Kanals 4 und es sind keinerlei zusätzlichen Schraubelemente erforderlich, um eine Kompression dieser Dichtelemente zu erzielen, die auch bei hohen Drücken für eine gute Dichtung sorgt.

## Patentansprüche

1. Anschlussanordnung für eine rohrförmige Kraftstoffleitung (5), die sich von außen kommend durch einen in einem Zylinderkopf (1) ausgebildeten Kanal (4) bis zu einem Düsenhalter (2) einer Einspritzdüse erstreckt, um dieser Kraftstoff zuzuführen, wobei die Kraftstoffleitung (5) an ihrem dem Düsenhalter (2) zugewandten vorderen Ende einen Drucknippel (6) aufweist, der auf seiner Vorderseite eine Dichtfläche (8) und auf seiner Rückseite eine Druckaufnahmefläche besitzt, und wobei die Anschlussanordnung Folgendes umfasst,
ein die Kraftstoffleitung (5) koaxial umgebendes, im Bereich der Eingangsöffnung (3) des Kanals (4) verschraubtes Überwurfschraubelement (15), das mit einem axial gerichteten Rohrabschnitt (17) in den Kanal (4) hineinragt,
eine im Inneren des Kanals (4) angeordnete, die Kraftstoffleitung (5) koaxial umgebende Druckübertragungsanordnung, die ein die Kraftstoffleitung (5) koaxial umgebendes Andruckrohr (19) umfasst und auf deren axial nach außen weisendes Ende das axial nach innen gerichtete Ende des Rohrabschnitts (17) des Überwurfschraubelements (15) im festgezogenen Zustand eine axial zum Düsenhalter (2) hin gerichtete Kraft ausübt, die von der Druckübertragungsanordnung auf die Druckaufnahmefläche des Drucknippels (6) übertragen wird, um dessen Dichtfläche (8) gegen eine am Düsenhalter (2) ausgebildete Gegendichtfläche (10) anzupressen, welche die Mündung eines im Düsenhalter (2) weiter führenden Kraftstoffströmungskanals umgibt, und
eine Dichtanordnung (28; 34, 35, 36; 40, 45), welche einen ersten Freiraum (21) zwischen der Außenwand der Kraftstoffleitung (5) und der Innenwand der Druckübertragungsanordnung und einen zweiten Freiraum (22) zwischen der Außenwand der Druckübertragungsanordnung und der Innenwand des Kanals (4) zur Außenseite des Zylinderkopfes (1) hin abdichtet,
**dadurch gekennzeichnet,**
**dass** die vollständig im Inneren des Kanals (4) positionierte Dichtanordnung (28; 34, 35, 36; 40, 45) einen Teil der Druckübertragungsanordnung derart bildet, dass durch die vom Überwurfschraubelement (15) beim Einschrauben in axialer Richtung ausgeübte Kraft wenigstens einer ihrer Dichtkörper (30; 31; 37; 38; 39; 43; 45) nach dem Festziehen des Überwurfschraubelementes (15) durch eine axiale Stauchung in radialer Richtung so weit ausgedehnt ist, dass er dicht an der Innenwand des Kanals (4) bzw. an der Außenwand der Leitung (5) anliegt.

2. Anschlussanordnung nach Anspruch 1, **dadurch gekennzeichnet, dass** die Dichtanordnung wenigstens eine die Kraftstoffleitung (5) koaxial umgebende Dichthülse (28) umfasst, die zwischen dem nach innen gerichteten Ende des Rohrabschnitts (17) des Überwurfschraubelementes (15) und dem vom Düsenhalter (2) entfernt liegenden Ende des die Kraftstoffleitung (5) koaxial umgebenden Andruckrohrs (19) angeordnet ist und die vom Überwurfschraubelement (15) beim Einschrauben auf die Dichthülse (28) ausgeübte Kraft auf das Andruckrohr (19) überträgt, dessen dem Düsenhalter (2) zugewandtes Ende diese Kraft direkt oder über einen die Kraftstoffleitung (5) koaxial umgebenden Druckring auf den Drucknippel (6) der Kraftstoffleitung (5) überträgt.

3. Anschlussanordnung nach Anspruch 1, **dadurch gekennzeichnet, dass** die Dichtanordnung wenigstens eine die Kraftstoffleitung (5) koaxial umgebende Dichthülse umfasst, die zwischen dem nach innen gerichteten, dem Düsenhalter (2) zugewandten Ende des die Kraftstoffleitung (5) koaxial umgebenden Andruckrohrs (19) und dem Drucknippel (6) der Kraftstoffleitung (5) angeordnet ist, und die vom Überwurfschraubelement (15) beim Einschrauben auf das Andruckrohr (19) und von diesem auf die Dichthülse ausgeübte Kraft direkt oder über einen die Kraftstoffleitung (5) koaxial umgebenden Druckring auf den Drucknippel (6) der Kraftstoffleitung (5) überträgt.

4. Anschlussanordnung nach Anspruch 2 oder 3, **dadurch gekennzeichnet, dass** die Dichthülse (28) einen im Übergangsbereich zwischen ihrem einen Stirnende und ihrer äußeren Umfangsfläche ausgebildeten Falz aufweist, in den ein Dichtring (30') eingesetzt ist, der vor dem Festziehen des Überwurfschraubelementes (15) in axialer Richtung über die betreffende Stirnfläche der Dichthülse (28) hinaus vorsteht und sich in radialer Richtung nicht bis zur Innenwand des Kanals (4) erstreckt, und dass die Dichthülse (28) weiterhin einen im Übergangsbereich zwischen ihrem anderen Stirnende und ihrer inneren Umfangsfläche ausgebildeten Falz aufweist, in den ein Dichtring (31') eingesetzt ist, der vor dem Festziehen des Überwurfschraubelementes (15) in axialer Richtung über die betreffende Stirnfläche der Dichthülse (28) hinaus vorsteht und sich in radialer Richtung nicht bis zur Außenwand der Kraftstoffleitung (5) erstreckt, und dass die beiden Dichtringe (30, 31) nach dem Festziehen des Überwurfschraubelementes (15) aufgrund einer axialen Stauchung in radialer Richtung so weit ausgedehnt sind, dass sie dicht an der Innenwand des Kanals (4) bzw. an der Außenwand der Kraftstoffleitung (5) anliegen.

5. Anschlussanordnung nach Anspruch 1, **dadurch gekennzeichnet, dass** die Dichtanordnung wenigstens ein Ringscheibenpaket aufweist, das wenigstens zwei die Kraftstoffleitung (5) konzentrisch umgebende, kreisförmige Ringscheiben (34, 35, 36) umfasst, von denen eine erste (34) einen Innendurchmesser aufweist, der etwas größer als der Außendurchmesser der Kraftstoffleitung (5) ist, und von denen wenigstens eine zweite (35) einen Außendurchmesser besitzt, der etwas kleiner als der Innendurchmesser des Kanals (4) ist, und dass die wenigstens eine erste Ringscheibe (34) auf ihrem Außenumfang einen Dichtring (37) trägt, der in axialer Richtung über ihre beiden Stirnflächen vorsteht und dessen Außendurchmesser vor dem Festziehen des Überwurfschraubelementes (15) etwas kleiner als der Innendurchmesser des Kanals (4) ist, und dass die wenigstens eine zweite Ringscheibe (35) in ihrer zentralen Öffnung einen Dichtring (38) trägt, der in axialer Richtung über ihre beiden Stirnflächen vorsteht und dessen Innendurchmesser vor dem Festziehen des Überwurfschraubelementes (15) etwas größer als der Außendurchmesser der Kraftstoffleitung (5) ist, und dass die beiden Dichtringe (37, 38) nach dem Festziehen des Überwurfschraubelementes (15) aufgrund einer axialen Stauchung in radialer Richtung so weit ausgedehnt sind, dass sie dicht an der Innenwand des Kanals (4) bzw. an der Außenwand der Leitung (5) anliegen.

6. Anschlussanordnung nach Anspruch 5, **dadurch gekennzeichnet, dass** das wenigstens eine Ringscheibenpaket (32) zwischen dem nach innen gerichteten Ende des Rohrabschnitts (17) des Überwurfschraubelementes (15) und dem vom Düsenhalter (2) entfernt liegenden Ende des die Kraftstoffleitung (5) koaxial umgebenden Andruckrohrs (19) angeordnet ist.

7. Anschlussanordnung nach Anspruch 5, **dadurch gekennzeichnet, dass** das wenigstens eine Ringscheibenpaket zwischen dem nach innen gerichteten Ende des die Kraftstoffleitung (5) koaxial umgebenden Andruckrohrs (19) und dem Drucknippel (6) der Kraftstoffleitung (5) angeordnet ist.

8. Anschlussanordnung nach Anspruch 5, **dadurch gekennzeichnet, dass** sie zwei Ringscheibenpakete umfasst, von denen das eine zwischen dem nach innen gerichteten Ende des Rohrabschnitts (17) des Überwurfschraubelementes (15) und dem vom Düsenhalter (2) entfernt liegenden Ende des die Kraftstoffleitung (5) koaxial umgebenden Andruckrohrs (19) und das andere zwischen dem nach innen gerichteten Ende des die Kraftstoffleitung (5) koaxial umgebenden Andruckrohrs (19) und dem Drucknippel (6) der Kraftstoffleitung (5) angeordnet ist.

9. Anschlussanordnung nach Anspruch 1, **dadurch gekennzeichnet, dass** die durchgehende Innenbohrung des Überwurfschraubelementes (15) im Bereich des Rohrabschnitts (17) eine zum Düsenhalter (2) hin offene Erweiterung aufweist, in die ein hohlzylindrischer Dichtkörper (43) eingesetzt ist, dessen Innendurchmesser etwas größer als der Außendurchmesser der Kraftstoffleitung (5) ist und der vor dem Festziehen des Überwurfschraubelementes (15) in axialer Richtung aus dem Rohrabschnitt (17) heraus vorsteht und nach dem Festziehen des Überwurfschraubelementes (15) aufgrund einer axialen Stauchung in radialer Richtung so weit ausgedehnt ist, dass er dicht an der Innenwand der Erweiterung der Innenbohrung des Überwurfschraubelementes (15) und an der Außenwand der Kraftstoffleitung (5) anliegt.

10. Anschlussanordnung nach Anspruch 9, **dadurch gekennzeichnet, dass** das Überwurfschraubelement (15) auf der Außenfläche eines in den Kanal (4) hineinragenden Schaftabschnittes (50) eine sich in Umfangsrichtung erstreckende Nut aufweist, in die ein dicht an der Innenwand des Kanals anliegender Dichtring (54) eingesetzt ist.

11. Anschlussanordnung nach einem der vorhergehenden Ansprüche, **dadurch gekennzeichnet, dass** das Überwurfschraubelement (15) als Überwurfschraube ausgebildet und in ein Innengewinde (16) eingeschraubt ist, das im Bereich der Eingangsöffnung (3) des Kanals (4) in dessen Innenwand ausgebildet ist.

12. Anschlussanordnung nach einem der vorhergehenden Ansprüche, **dadurch gekennzeichnet, dass** zwischen dem Stirnende des Andruckrohrs (19), das dem Düsenhalter (2) zugewandt ist, und der Druckaufnahmefläche des Drucknippels (6) ein die Kraftstoffleitung (5) koaxial umschließender, die beim Festziehen des Überwurfschraubelementes (15) erzeugte, axial gerichtete Kraft vom Andruckrohr (19) auf den Drucknippel (6) übertragender Druckring (18) vorgesehen ist.

## Claims

1. A connecting arrangement for a tubular fuel line (5) which coming from the exterior extends through a passage (4) in a cylinder head (1) to a nozzle holder (2) of an injection nozzle to feed fuel thereto, wherein at its front end towards the nozzle holder (2) the fuel line (5) has a pressure nipple (6) which on its front side has a sealing surface (8) and on its rear side a pressure receiving surface, wherein the connecting arrangement includes the following:
a threaded cap element (15) which coaxially surrounds the fuel line (5) and is screwed in the region of the inlet opening (3) of the passage (4) so that it projects with an axially directed tube portion (17) into the passage (4),
a pressure transmission arrangement which is arranged in the interior of the passage (4), coaxially surrounds the fuel line (5) and comprises a pressing tube (19) coaxially surrounding the fuel line (5), on the axially outwardly end of which the axially inwardly directed end of the tube portion (17) of the threaded cap element (15) in the tightened condition exerts a force which is directed axially towards the nozzle holder (2) said force being transmitted to the pressure receiving surface of the pressure nipple (6) to press the sealing surface (8) thereof against a counterpart sealing surface (10) which is provided on the nozzle holder (2) and which surrounds the mouth opening of a fuel flow passage leading further in the nozzle holder (2), and
a sealing arrangement (28; 34, 35, 36; 40, 45) which seals off a first open space (21) between the outside wall of the fuel line (5) and the inside wall of the pressure transmission arrangement and a second open space (22) between the outside wall of the pressure transmission arrangement and the inside wall of the passage (4) towards the exterior of the cylinder head (1),
**characterised in that** the sealing arrangement (28; 34, 35, 36; 40, 45) which is positioned completely in the interior of the passage (4) forms part of the pressure transmission arrangement in such a way that, by the force which is exerted in axial direction by the threaded cap element (15) upon being screwed in, at least one of the sealing bodies (30; 31; 37; 38; 39: 43; 45) thereof is by an axial compression expanded in radial direction to an extent that it bears sealingly against the inside wall of passage (4) or the outside wall of line (5) after the threaded cap element (15) has been tightened.

2. A connecting arrangement as set forth in claim 1 **characterised in that** the sealing arrangement includes at least one sealing sleeve (28) which coaxially surrounds the fuel line (5) and which is arranged between the inwardly directed end of the tube portion (17) of the threaded cap element (15) and the end of the pressing tube (19) that is remote from the nozzle holder (2), said sealing sleeve transmitting to the pressing tube (19) the force which is exerted by the threaded cap element (15) upon being screwed in, to the pressing tube (19) the end of which being directed towards the nozzle holder (2) which transmits said force directly or by means of a pressure ring coaxially surrounding the fuel line (5) to the pressure nipple (6) of the fuel line (5).

3. A connecting arrangement as set forth in claim 1 **characterised in that** the sealing arrangement includes at least one sealing sleeve which coaxially surrounds the fuel line (5) and is arranged between the inwardly, towards the nozzle holder directed end of the pressing tube (19) coaxially surrounding the fuel line (5), and the pressure nipple (6) of the fuel line (5), said sealing sleeve transmitting the force which is exerted by the threaded cap element (15) upon being screwed in to said pressing tube (19) and from this pressing tube to said sealing sleeve directly or via a pressure ring coaxially surrounding the fuel line (5) to the pressure nipple (6) of the fuel line (5).

4. A connecting arrangement as set forth in claims 2 or 3 **characterised in that** the sealing sleeve (28) comprises a notch which is disposed in the transitional region between the one end and the outer peripheral surface thereof and into which is fitted a sealing ring (30') which prior to the tightening of the threaded cap element (15) projects in the axial direction beyond the respective end face of the sealing sleeve (28) and does not extend in the radial direction up to the inside wall of the passage (4), and that the sealing sleeve (28) further comprises a notch which is disposed in the transitional region between the other end and the inner peripheral surface thereof and into which is fitted a sealing ring (31') which prior to the tightening of the threaded cap element (15) projects in the axial direction beyond the end face in question of the sealing sleeve (28) and does not extend in the radial direction up to the outside wall of the fuel line (5), and **in that** after tightening of the threaded cap element (15) the two sealing rings (30, 31) by virtue of axial compression are expanded in the radial direction to such an extent that they bear sealingly against the inside wall of the passage (4) and the outside wall of the fuel line (5) respectively.

5. A connecting arrangement as set forth in claim 1 **characterised in that** the sealing arrangement includes at least one set of circular annular discs (34, 35, 36) comprising at least two circular annular discs which concentrically surround the fuel line (5) and a first one (34) of which has an inside diameter somewhat larger than the outside diameter of the fuel line (5) and at least a second one (35) of which has an outside diameter somewhat smaller than the inside diameter of the passage (4), and **in that** the at least one first annular disc (34) carries on its outer periphery a sealing ring (37) which projects in the axial direction beyond the two end faces of the disc and whose outside diameter prior to the tightening of the threaded cap element (15) is somewhat smaller than the inside diameter of the passage (4), and **in that** the at least one second annular disc (35) in its central opening carries a sealing ring (38) which projects in the axial direction beyond the two end faces of said disc and whose inside diameter prior to the tightening of the threaded cap element (15) is somewhat larger than the outside diameter of the fuel line (5), and **in that** the two sealing rings (37, 38) after the tightening of the threaded cap element (15) by virtue of axial compression are expanded in the radial direction to such an extent that they bear sealingly against the inside wall of the passage (4) and the outside wall of the line (5), respectively.

6. A connecting arrangement as set forth in claim 5 **characterised in that** the at least one set of circular annular discs (32) is arranged between the inwardly directed end of the tube portion (17) of the threaded cap element (15) and the end of the pressing tube (19) that is remote from the nozzle holder (2), said pressing tube (19) coaxially surrounding the fuel line (5).

7. A connecting arrangement as set forth in claim 5 **characterised in that** the at least one set of circular annular discs is arranged between the inwardly directed end of the of the pressing tube (19) coaxially surrounding the fuel line (5) and the pressure nipple (6) of the fuel line (5)

8. A connecting arrangement as set forth in claim 5 **characterised in that** it comprises two sets of circular annular discs one of these sets being arranged between the inwardly directed end of the tube portion (17) of the threaded cap element (15) and the end of the pressing tube (19) that is remote from the nozzle holder (2), said pressing tube coaxially surrounding the fuel line (5), whereas the other one of these sets is arranged between the inwardly directed end of the pressing tube (19) coaxially surrounding the fuel line (5) and the pressure nipple (6) of the fuel line (5).

9. A connecting arrangement as set forth in claim 1 **characterised in that** the continuous inner bore of the threaded cap element (15) has, in the region of the tube portion (17), an enlargement which is open towards the nozzle holder (2) and into which is fitted a hollow-cylindrical sealing body (43) whose inside diameter is somewhat larger than the outside diameter of the fuel line (5) and which, prior to the tightening of the threaded cap element (15), projects in the axial direction out of the tube portion (17) and which, after the tightening of the threaded cap element (15), by virtue of axial compression is expanded in the radial direction to such an extent that it bears sealingly against the inside wall of the enlargement of the inner bore of the threaded cap element (15) and against the outside wall of the fuel line (5).

10. A connecting arrangement as set forth in claim 9 **characterised in that** the threaded cap element (15) has a peripherally extending groove on the outside surface of a shaft portion (50) projecting into the passage (4), a sealing ring (54) bearing sealingly against the inside wall of the passage being fitted in said peripherally extending groove.

11. A connecting arrangement as set forth in one of the preceding claims **characterised in that** the threaded cap element (15) is in the form of a cap screw and is screwed into a female screwthread (16) formed in the region of the inlet opening (3) of the passage (4) in the inside wall of the latter.

12. A connecting arrangement as set forth in one of the preceding claims **characterised in that** provided between the end of the pressing tube (19), that is towards the nozzle holder (2), and the pressure receiving surface of the pressure nipple (6), there is a pressure ring (18) which coaxially surrounds the fuel line (5) and which transmits from the pressing tube (19) to the pressure nipple (6) the axially directed force produced upon tightening of the threaded cap element (15).

## Revendications

1. Ensemble de raccordement pour une conduite de carburant (5) tubulaire, qui s'étend, en venant de l'extérieur, à travers un canal (4) formé dans une tête de cylindre (1), jusqu'à un porte-buse (2) d'une buse d'injection, afin de lui amener du carburant, la conduite de carburant (5) présentant à son extrémité avant tournée vers le porte-buse (2) un mamelon de pression (6), qui possède sur sa face avant une surface d'étanchéité (8) et sur sa face arrière une surface de réception de pression, et l'ensemble de raccordement comprenant les éléments suivants :
un élément chapeau (15) fileté entourant coaxialement la conduite de carburant (5), vissé dans la zone de l'ouverture d'entrée (3) du canal (4), lequel élément fait saillie dans le canal (4) par une section tubulaire (17) orientée axialement,
un ensemble de transmission de pression agencé à l'intérieur du canal (4), entourant coaxialement la conduite de carburant (5), lequel ensemble comporte un tube de pression (19) entourant coaxialement la conduite de carburant (5) et sur l'extrémité duquel, pointant axialement vers l'extérieur, l'extrémité orientée axialement vers l'intérieur de la section tubulaire (17) de l'élément vis chapeau (15), une fois celui-ci serré, exerce une force orientée axialement en direction du porte-buse (2), laquelle force est transmise de l'ensemble de transmission de pression sur la surface de réception de pression du mamelon de pression (6), afin de presser la surface d'étanchéité (8) dudit mamelon contre une surface d'étanchéité (10) complémentaire formée sur le porte-buse (2), laquelle surface d'étanchéité complémentaire entoure l'embouchure d'un canal d'écoulement de carburant se poursuivant dans le porte-buse (2), et
un ensemble d'étanchéité (28 ; 34, 35, 36 ; 40, 45), lequel étanchéifie un premier espace libre (21) entre la paroi extérieure de la conduite de carburant (5) et la paroi intérieure de l'ensemble de transmission de pression et un deuxième espace libre (22) entre la paroi extérieure de l'ensemble de transmission de pression et la paroi intérieure du canal (4) en direction de la face extérieure de la tête de cylindre (1),
**caractérisé en ce que**
l'ensemble d'étanchéité (28 ; 34, 35, 36 ; 40, 45) positionné entièrement à l'intérieur du canal (4) forme une partie de l'ensemble de transmission de pression, de telle manière que, du fait de la force exercée lors du vissage dans la direction axiale par l'élément vis chapeau (15), au moins un des corps d'étanchéité (30 ; 31 ; 37 ; 38 ; 39 ; 43 ; 45) dudit ensemble d'étanchéité, une fois l'élément chapeau (15) fileté serré, est étendu à la suite d'un refoulement axial dans la direction radiale à un point tel qu'il s'applique de manière étanche contre la paroi intérieure du canal (4) respectivement contre la paroi extérieure de la conduite (5).

2. Ensemble de raccordement selon la revendication 1, **caractérisé en ce que** l'ensemble d'étanchéité comporte au moins un manchon d'étanchéité (28) entourant coaxialement la conduite de carburant (5), lequel manchon est agencé entre l'extrémité de la section tubulaire (17) de l'élément chapeau (15) fileté orientée vers l'intérieur et l'extrémité, éloignée du porte-buse (2), du tube de pression (19) entourant coaxialement la conduite de carburant (5) et transmet sur le tube de pression (19) la force exercée par l'élément chapeau (15) fileté sur le manchon d'étanchéité (28) lors du vissage, tube dont l'extrémité orientée vers le porte-buse (2) transmet cette force directement ou par l'intermédiaire d'une bague de pression entourant coaxialement la conduite de carburant (5) sur le mamelon de pression (6) de la conduite de carburant (5).

3. Ensemble de raccordement selon la revendication 1, **caractérisé en ce que** l'ensemble d'étanchéité comporte au moins un manchon d'étanchéité entourant coaxialement la conduite de carburant (5), lequel manchon est agencé entre l'extrémité, tournée vers le porte-buse (2) et orientée vers l'intérieur, du tube de pression (19) entourant coaxialement la conduite de carburant (5) et le mamelon de pression (6) de la conduite de carburant (5), et qui transmet la force exercée par l'élément chapeau (15) fileté lors du vissage sur le tube de pression (19) et de celui-ci sur le manchon d'étanchéité, directement ou par l'intermédiaire d'une bague de pression entourant coaxialement la conduite de carburant (5), sur le mamelon de pression (6) de la conduite de carburant (5).

4. Ensemble de raccordement selon la revendication 2 ou 3, **caractérisé en ce que** le manchon d'étanchéité (28) présente un pli formé dans la zone de transition entre l'une de ses extrémités frontales et sa surface périphérique extérieure, pli dans lequel est insérée une bague d'étanchéité (30'), qui, avant le serrage de l'élément chapeau (15) fileté dans la direction axiale, fait saillie de la face frontale respective du manchon d'étanchéité (28) et ne s'étend pas jusqu'à la paroi intérieure du canal (4) dans la direction radiale, et **en ce que** le manchon d'étanchéité (28) présente en outre un pli formé dans la zone de transition entre son autre extrémité frontale et sa surface périphérique intérieure, pli dans lequel une bague d'étanchéité (31') est insérée, qui, avant le serrage de l'élément vis chapeau (15), fait saillie dans la direction axiale de la surface frontale respective du manchon d'étanchéité (28) et ne s'étend pas jusqu'à la paroi extérieure de la conduite de carburant (5) dans la direction radiale, et **en ce que** les deux bagues d'étanchéité (30, 31), après le serrage de l'élément vis chapeau (15), en raison d'un refoulement axial dans la direction radiale, sont étendues à un point tel qu'elles s'appliquent de manière étanche contre la paroi intérieure du canal (4) respectivement contre la paroi extérieure de la conduite de carburant (5).

5. Ensemble de raccordement selon la revendication 1, **caractérisé en ce que** l'ensemble d'étanchéité comprend au moins un paquet de disques annulaires, qui comporte au moins deux disques annulaires (34, 35, 36) circulaires entourant la conduite de carburant (5) de manière concentrique, disques parmi lesquels un premier (34) présente un diamètre intérieur qui est sensiblement plus grand que le diamètre extérieur de la conduite de carburant (5), et parmi lesquels au moins un deuxième (35) possède un diamètre extérieur qui est sensiblement plus petit que le diamètre intérieur du canal (4), et **en ce que** le ou les premiers disques annulaires (34) portent sur leur périphérie extérieure une bague d'étanchéité (37) qui fait saillie dans la direction axiale de ses deux faces frontales et dont le diamètre extérieur, avant le serrage de l'élément vis chapeau (15), est sensiblement plus petit que le diamètre intérieur du canal (4), et **en ce que** le ou les deuxièmes disques annulaires (35) portent dans leur ouverture centrale une bague d'étanchéité (38), qui fait saillie de ses deux faces frontales dans la direction axiale et dont le diamètre intérieur, avant le serrage de l'élément vis chapeau (15), est sensiblement plus grand que le diamètre extérieur de la conduite de carburant (5), et **en ce que** les deux bagues d'étanchéité (37, 38), après le serrage de l'élément vis chapeau (15), en raison d'un refoulement axial dans la direction radiale, sont étendues à un point tel qu'elles s'appliquent de manière étanche contre la paroi intérieure du canal (4) respectivement contre la paroi extérieure de la conduite (5).

6. Ensemble de raccordement selon la revendication 5, **caractérisé en ce que** le ou les paquets de disques annulaires (32) sont agencés entre l'extrémité orientée vers l'intérieur de la section tubulaire (17) de l'élément chapeau (15) fileté et l'extrémité éloignée du porte-buse (2) du tube de pression (19) entourant coaxialement la conduite de carburant (5).

7. Ensemble de raccordement selon la revendication 5, **caractérisé en ce que** le ou les paquets de disques annulaires sont agencés entre l'extrémité orientée vers l'intérieur du tube de pression (19) entourant coaxialement la conduite de carburant (5) et le mamelon de pression (6) de la conduite de carburant (5).

8. Ensemble de raccordement selon la revendication 5, **caractérisé en ce qu'**il comporte deux paquets de disques annulaires, parmi lesquels l'un est agencé entre l'extrémité orientée vers l'intérieur de la section tubulaire (17) de l'élément chapeau (15) fileté et l'extrémité éloignée du porte-buse (2) du tube de pression (19) entourant coaxialement la conduite de carburant (5) et l'autre est agencé entre l'extrémité orientée vers l'intérieur du tube de pression (19) entourant coaxialement la conduite de carburant (5) et le mamelon de pression (6) de la conduite de carburant (5).

9. Ensemble de raccordement selon la revendication 1, **caractérisé en ce que** le trou intérieur continu de l'élément chapeau (15) fileté présente dans la zone de la section tubulaire (17) un élargissement ouvert en direction du porte-buse (2), dans lequel un corps d'étanchéité (43) cylindrique creux est inséré, dont le diamètre intérieur est sensiblement plus grand que le diamètre extérieur de la conduite de carburant (5) et qui, avant le serrage de l'élément vis chapeau (15), fait saillie de la section tubulaire (17) dans la direction axiale et, après le serrage de l'élément vis chapeau (15), est étendu en raison d'un refoulement axial dans la direction radiale à un point tel qu'il s'applique de manière étanche contre la paroi intérieure de l'élargissement du trou intérieur de l'élément chapeau (15) fileté et contre la paroi extérieure de la conduite de carburant (5).

10. Ensemble de raccordement selon la revendication 9, **caractérisé en ce que** l'élément chapeau (15) fileté présente sur la surface extérieure d'une section de tige (50) faisant saillie à l'intérieur du canal (4) une rainure s'étendant dans la direction périphérique, dans laquelle une bague d'étanchéité (54) s'appliquant de manière étanche contre la paroi intérieure du canal est insérée.

11. Ensemble de raccordement selon l'une quelconque des revendications précédentes, **caractérisé en ce que** l'élément chapeau (15) fileté est réalisé sous la forme d'une vis chapeau et est vissé dans un filet intérieur (16), qui est ménagé dans la zone de l'ouverture d'entrée (3) du canal (4) dans la paroi intérieure de celui-ci.

12. Ensemble de raccordement selon l'une quelconque des revendications précédentes, **caractérisé en ce qu'**une bague de pression (18) entourant coaxialement la conduite de carburant (5), transmettant du tube de pression (19) sur le mamelon de pression (6) la force orientée axialement, générée lors du serrage de l'élément vis chapeau (15), est prévue entre l'extrémité frontale du tube de pression (19), qui est tournée vers le porte-buse (2), et la surface de réception de pression du mamelon de pression (6).
